# EUROPÄISCHE PATENTSCHRIFT

(11) **EP 1 118 567 B1**
(45) Veröffentlichungstag und Bekanntmachung des Hinweises auf die Patenterteilung: **23.07.2003**
(21) Anmeldenummer: 00100958.8
(22) Anmeldetag: 18.01.2000
(51) Int. Cl.: B65H 45/14

(54) **Taschenfalzeinrichtung für ein Taschenfalzwerk**
Buckling folder
Plieuse à poches

(43) Veröffentlichungstag der Anmeldung: 25.07.2001
(73) Patentinhaber: MASCHINENBAU OPPENWEILER BINDER GmbH & CO., 71570 Oppenweiler (DE)
(72) Erfinder: Streubel, Joachim, 71522 Backnang (DE)
(74) Vertreter: Finck, Dieter, Dr.Ing.

(56) Entgegenhaltungen:
- EP-A- 0 732 294

## Beschreibung

Die Erfindung betrifft eine Taschenfalzeinrichtung für ein Taschenfalzwerk zum Falzen von Bogen, das seitliche Rahmenelemente aufweist, mit einer Falztasche, der wenigstens drei rahmenseitig gelagerte Falzwalzen in Bogeneinlaufrichtung vorgeordnet sind, mit zwei an den seitlichen Rahmenelementen gegenüberliegend festgelegten Tragleisten für die Falztasche und mit Fixierungseinrichtungen zum lösbaren Festlegen der Falztasche an den Tragleisten in der eingestellten Position der Falztasche (siehe EP-A- 0 732 294).

Die Fixierung der Falztaschen an den Tragleisten erfolgt gewöhnlich durch Klemmexzenter, die mittels eines Hebels von Hand betätigt werden. Wenn aufgrund eines Stoppers ein Papierstau beseitigt werden muß oder wenn bei auftretenden Falzdifferenzen der Falzwalzenabstand überprüft und neu eingestellt werden muß oder wenn eine Reinigung der Falzwalzen erforderlich wird, muß der Falzraum durch Verschieben der Falztasche auf den Tragleisten freigelegt werden. Dazu müssen zunächst die Klemmexzenter auf beiden Seiten der Falztasche geöffnet werden. Danach muß die Falztasche auf den Tragleisten so weit vom Falzraum weg verschoben werden, daß ausreichend Zugang zu diesem möglich ist. Eine obere Falztasche muß dabei gehoben, eine untere Falztasche gehalten werden. In dieser neuen Position muß dann die Falztasche mit Hilfe der Klemmexzenter wieder festgelegt werden. Diese Arbeitsgänge erfordern zeitaufwendige Handarbeit.

Wenn eine bestimmte Falzwerksbreite überschritten wird, kann die Bedienungsperson den Klemmexzenter auf der gegenüberliegenden Seite von der Bedienerseite aus, auf der alle relevanten Bedienelemente angeordnet sind, nicht mehr erreichen. Die Bedienungsperson muß deshalb zur anderen Seite des Taschenfalzwerks gehen, was sehr zeitaufwendig ist. Außerdem lassen sich Falztaschen ab einer bestimmten Größe aufgrund ihres beträchtlichen Gewichts und der ungünstigen Kraftangriffsverhältnisse nicht mehr von einer Bedienungsperson allein positionieren und fixieren.

Die der Erfindung zugrundeliegende Aufgabe besteht deshalb darin, die Taschenfalzeinrichtung der eingangs genannten Art so auszugestalten, daß alle die Falztasche betreffenden Aktivitäten unabhängig von ihrer Breite, ihrer Größe und ihrem Gewicht von einer Seite des Taschenfalzwerks aus durch eine Person ohne wesentlichen Kraftaufwand bedienbar ist.

Diese Aufgabe wird bei der Taschenfalzeinrichtung der eingangs genannten Art dadurch gelöst, daß die Falztasche zumindest im Kontaktbereich mit den Tragleisten aus einem magnetisch wechselwirkenden Material besteht, daß die Tragleisten Elektrohaftmagnete aufweisen, daß die Fixierungseinrichtungen eine Spannungsquelle und einen Schalter für das Erregen und Entregen der Elektrohaftmagnete aufweisen, und daß ein zwischen der Falztasche und wenigsten einem seitlichen Rahmenelement wirkender und an ihnen festgelegter Gewichtskompensator für die Falztasche vorgesehen ist.

Mit der so gebauten Taschenfalzeinrichtung ist es möglich, daß eine Person allein von der Bedienerseite aus die magnetische Haltekraft zwischen den Tragleisten und der Falztasche durch Betätigung des Schalters ausschaltet, die Falztasche in die gewünschte Position längs der Tragleiste mit äußerst geringem Kraftaufwand aufgrund der Gewichtskompensation verschiebt, durch Betätigung des Schalters die Elektrohaftmagnete wieder erregt, so daß durch die magnetische Wechselwirkung die Falztasche in der eingestellten Position an den Tragleisten fixiert ist, dann die erforderlichen Maßnahmen in dem nun freien Falzraum ausgeführt werden und anschließend durch Ausschalten der magnetischen Haltekraft die Falztasche wieder mit geringem Kraftaufwand aufgrund der Wirkung des Gewichtskompensators in die Falzstellung zurückbewegt und dort erneut durch Einschalten der magnetischen Haltekraft mit Hilfe des Schalters festgelegt wird.

Die Lastkraft einer Falztasche wird durch ihr Gewicht, ihren Lagewinkel und ihre Reibung auf den Tragleisten bestimmt. Der Gewichtskompensator, der aus Gas- oder Schraubendruckfedern, aus Gas- oder Schraubenzugfedern, aus pneumatischen Arbeitszylindern oder aus entsprechend vorgesehenen Ausgleichsgewichten bestehen kann, ist so ausgelegt, daß er über einen bestimmten Weg im wesentlichen für eine Gleichsgewichtssituation sorgt. Bei einer oberen Falztasche führt die Lastkraft in Richtung der Falzwalzen, bei einer unteren Falztasche von den Falzwalzen weg. Der Gewichtskompensator bzw. die Gewichtskompensatoren sind jeweils am Rahmenelement und an der Falztasche festgelegt und unter Berücksichtigung des Gewichts der Falztasche, ihrer Neigung und ihrer Reibung ausgelegt.

Um die gewünschte Magnethaftung zu ermöglichen, besteht die Falztasche zumindest im Kontaktbereich mit den Tragleisten, gewöhnlich jedoch insgesamt, aus einem ferromagnetischen Material.

Die Tragleisten können nur Elektrohaftmagnete, bevorzugt wenigstens einen Elektrohaftmagnet und wenigstens einen Permanent-Elektrohaftmagnet aufweisen.

Elektrohaftmagnete bestehen aus einem Eisenrückschluß mit Innenpol und Außenpol und einer gleichspannungserregten Spule. Der im eingeschalteten Zustand offene magnmetische Kreis ermöglicht ein Festhalten ferromagnetischer Teile. Beim Abschalten der anliegenden Spannung fällt das zu haltende Teil sofort ab.

Permanent-Elektrohaftmagnete sind elektrisch abschaltbare Dauermagnetsysteme und unterscheiden sich von den Elektrohaftmagneten dadurch, daß die Haftkraft ohne Zufuhr elektrischer Energie zur Verfügung steht. Damit ist ein Festhalten ferromagnetischer Teile auch bei Stromausfall möglich. Permanent-Elektrohaftmagnete sind bei gleicher Haftkraft wesentlich größer als Elektrohaftmagnete.

Handelsüblich sind zylinderförmige oder vierkantstabförmige Haftmagnete in verschiedenen Größen für unterschiedlich große Haftkräfte, wobei entsprechende Gewindebohrungen für ihre Befestigung sowie elektrische Anschlüsse vorgesehen sind. Sie können also direkt als Falztaschentragleisten an den rahmenseitigen Elemente festgelegt werden.

Die Haftkraft, die eine solche Tragleiste bei entsprechender Erregung bereitstellen kann, ist die zum Abreißen eines Werkstücks senkrecht zur Haftfläche erforderliche Kraft, die u.a. von der Größe der Auflagefläche, den Werkstoffeigenschaften, der Materialdicke des Auflageteils, der Rauhheit der Auflagefläche, dem Luftspalt zwischen Tragleiste und Falztasche und der prozentualen Belegung der Haftfläche abhängt. Das Gewicht der Falztasche wirkt parallel zur Haftfläche als Verschiebekraft. Die Verschiebekraft beträgt etwa 20 bis 30% der magnetischen Haftkraft. Dadurch, daß ein Gewichtskompensator vorgesehen ist, der das Gewicht der Falztasche bei ihrer Positionsveränderung auf nahezu Null neutralisiert, wird die gesamte Haftkraft der Tragleisten hundertprozentig wirksam, da das Gewicht der Falztasche als Verschiebekraft keine Rolle spielt. Dadurch können Tragleisten zum Einsatz kommen, deren magnetische Haftkraft relativ klein ist, so daß auch die baulichen Abmessungen kleingehalten werden können. Erst durch die Wechselwirkung zwischen der Gewichtsneutralisierung aufgrund des Gewichtskompensators bzw. der Gewichtskompensatoren und der elektromagnetischen Fixierung aufgrund der Einschaltung oder Ausschaltung der Magnetkraft der Tragleisten ist es möglich, daß eine Bedienungsperson von der Bedienerseite aus mit geringem Zeit- und Kraftaufwand auch große schwere Falztaschen, deren Gewicht 50 Kilogramm überschreiten kann, problemlos handhaben kann.

Aufgrund der vorstehend beschriebenen Eigenschaften hat sich eine Kombination aus Elektrohaftmagneten und Permanent-Elektrohaftmagneten an den Tragleisten als zweckmäßig erwiesen.

Die Tragleisten können um ihre Längsachsen drehbar gehalten sein. Durch diese pendelnde Aufhängung der Tragleisten ist ein Ausgleich der Durchbiegungen von beispielsweise sehr breiten Falztaschen möglich, so daß das Niveau der Falztasche bezüglich der Falzwalzen nicht verändert wird und sich die magnetische Haftfläche immer dem jeweiligen Gegenstück anpassen kann.

Anhand von Zeichnungen wird ein Ausführungsbeispiel der Erfindung näher erläutert. Es zeigt:
- Fig. 1: in einer schematischen Seitenansicht den oberen Teil eines Taschenfalzwerks zweier Taschenfalzeinrichtungen und
- Fig. 2: ein Schaltbild für den Magnetkreis einer Tragleiste.

Das in Fig. 1 gezeigte Taschenfalzwerk hat zwei seitliche Rahmenelemente 11, von denen nur eines gezeigt ist. Zwischen den Rahmenelementen 11 sind die Falzwalzen 23 in paarweiser Zuordnung zwei obere Falztaschen 12 in Bogeneinlaufrichtung 24 vorgeordnet, von denen sich die obere in einer vom Falzraum weg nach oben verschobenen Position und die untere in der Falzposition befindet. Die beiden schematisch gezeigten unteren Falztaschen 22 sind durch Bogenablenker geschlossen.

Jede der beiden oberen Falztaschen 12 hat einen verstellbaren Bogenanschlag 29 und sitzt auf Tragleisten 13, die entsprechend der gewünschten Neigung der Falztaschen 12 gegenüberliegend an den seitlichen Rahmenelementen 11 festgelegt sind. Die Trag-leiste 13 sitzt in Lagern 15 so, daß sie um ihre Achse 14 drehbar ist.

Der Falztasche 12 ist auf der Unterseite ein Gewichtskompensator in Form einer Gasdruckfeder 17 zugeordnet, die, wie in Fig. 1 gezeigt ist, mit dem Ende einer Stange 19 über einen Bügel 20 an der Falztasche 12 festgelegt ist, während das freie Ende ihres Zylinders 17 über einen Bolzen 21 zumindest mit einem seitlichen Rahmenelement 11 verbunden ist. Die Gasdruckfeder 17 ist so ausgelegt, daß sich die Falztasche 12 auf den Tragleisten 13 im wesentlichen ohne Kraftaufwand von Hand zwischen den beiden in Fig. 1 gezeigten Stellungen verschieben läßt.

Jede der Tragleisten 13 weist beispielsweise, wie in Fig. 2 gezeigt ist, drei Elektrohaftmagnete und einen Permant-Elektrohaftmagneten auf, die über Leitungen 16 und einen Schalter 26 mit einer Spannungsquelle 25 verbunden sind. Der Spannungsquelle 25 ist ein Hauptschalter 30 vorgeordnet. Die Klemmen 31 und 41 des Schalters 26 sind dem Permanent-Elektrohaftmagneten 27, die Klemmen 51 und 52 des Schalters 26 den Elektrohaftmagneten 28 zugeordnet.

In der gezeigten Aus-Stellung des Hauptschalters 30 fließt kein Strom zur Spannungsquelle 25, so daß nur die Haftwirkung des Permanent-Elektrohaftmagneten vorhanden ist.

In der Ein-Stellung des Hauptschalters 30, in welcher über den Schalter 26 keine Verbindung zwischen seinen Klemmen 31 und 41 jedoch eine Verbindung zwischen seinen Klemmen 51 und 52 besteht, wirkt an den Tragleisten 13 die volle Haftwirkung des Permanent-Elektrohaftmagneten 27 und der Elektrohaftmagneten 28.

Wenn in der Ein-Stellung des Hauptschalters 30 durch entsprechende Betätigung des Schalters 26 die Klemmen 31 und 41 verbunden sind und zwischen den Klemmen 51 und 52 keine Verbindung besteht, was in Fig. 2 nicht gezeigt ist, ist die Tragleiste 13 nicht magnetisch, da die Haftwirkung des Permanent-Elektrohaftmagneten 27 aufgehoben ist und Elektrohaftmagneten 28 nicht erregt sind.

Auf diese Weise kann mit Hilfe des Hauptschalters 30 und des Schalters 26 die Haftkraft auf Null, lediglich auf den Wert des Permanent-Elektrohaftmagneten 27 und auf die Haftkraft aller Magnete eingestellt werden.

### Bezugszeichenliste

- 11: Rahmenelement
- 12: obere Falztasche
- 13: Tragleiste
- 14: Achse
- 15: Lager
- 16: elektrische Anschlüsse
- 17: Gewichtskompensator
- 18: Zylinder
- 19: Stange
- 20: Haltebügel
- 21: Fixierungszapfen
- 22: untere Falztasche
- 23: Falzwalze
- 24: Bogeneinlaufrichtung
- 25: Spannungsquelle
- 26: Schalter
- 27: Permanent-Elektro-Haftmagnet
- 28: Elektro-Haftmagnet
- 29: Anschlag
- 30: Hauptschalter
- 31: Klemme
- 41: Klemme
- 51: Klemme
- 52: Klemme

## Patentansprüche

1. Taschenfalzeinrichtung für ein Taschenfalzwerk zum Falzen von Bogen, das seitliche Rahmenelemente (11) aufweist,
- mit einer Falztasche (12), der wenigstens drei rahmenseitig gelagerte Falzwalzen (23) in Bogeneinlaufrichtung (24) vorgeordnet sind,
- mit zwei an den seitlichen Rahmenelementen (11) gegenüberliegend festgelegten Tragleisten (13) für die Falztasche (12) und
- mit Fixiereinrichtungen zum lösbaren Festlegen der Falztasche (12) an den Tragleisten (13) in der eingestellten Position der Falztasche (12),
**dadurch gekennzeichnet,**
- **daß** die Falztasche (12) zumindest im Kontaktbereich mit den Tragleisten (13) aus einem magnetisch wechselwirkenden Material besteht,
- **daß** die Tragleisten (13) Elektrohaftmagnete aufweisen,
- **daß** die Fixiereinrichtungen eine Spannungsquelle (25) und einen Schalter (26) für das Erregen und Entregen der Elektrohaftmagneten (28, 27) aufweisen und
- **daß** ein zwischen der Falztasche (12) und wenigstens einem seitlichen Rahmenelement (11) wirkender und an ihnen festgelegter (20, 21) Gewichtskompensator (17) für die Falztasche (12) vorgesehen ist.

2. Taschenfalzeinrichtung nach Anspruch 1, **dadurch gekennzeichnet, daß** die Falztasche (12) zumindest im Kontaktbereich mit den Tragleisten (13) aus einem ferromagnetischen Material besteht.

3. Taschenfalzeinrichtung nach Anspruch 1 oder 2, **dadurch gekennzeichnet, daß** die Tragleisten (13) wenigstens einen Elektrohaftmagnet (28) und wenigstens einen Permanent-Elektrohaftmagnet (27) aufweisen.

4. Taschenfalzeinrichtung nach einem der vorhergehenden Ansprüche, **dadurch gekennzeichnet, daß** die Tragleisten (13) in Lagern (15) um ihre Längsachsen (14) drehbar gehalten sind.

5. Taschenfalzeinrichtung nach einem der vorhergehenden Ansprüche, **dadurch gekennzeichnet, daß** als Gewichtskompensator (17) für die Falztasche (12) Gas- oder Schraubendruckfedern, Gas- oder Schraubenzugfedern, pneumatische Arbeitszylinder oder Ausgleichsgewichte verwendet werden.

## Claims

1. A buckle folding device for a buckle folding machine for folding sheets, which has lateral frame members (11),
- having a folding plate (12), upstream of which there are arranged in sheet inlet direction (24) at least three folding rollers (23) mounted on the frame side,
- having two support strips (13) for the folding plate (12) secured opposite one another on the lateral frame members (11), and
- having locating means for the releasable location of the folding plate (12) on the support strips (13) in the set position of the folding plate (12),
**characterised**
- **in that** the folding plate (12) consists of a magnetically interacting material at least in the contact zone with the support strips (13),
- **in that** the support strips (13) have clamping electromagnets,
- **in that** the locating means have a power supply (25) and a switch (26) for energising and de-energising the clamping electromagnets (28,27) and
- **in that** a weight compensator (17) is provided for the folding plate (12), which acts between the folding plate (12) and at least one lateral frame element (11) and which is located thereon.

2. A buckle folding device according to Claim 1, **characterised in that** the folding plate (12) consists of ferromagnetic material at least in the contact zone with the support strips (13).

3. A buckle folding device according to Claim 1 or 2, **characterised in that** the support strips (13) have at least one clamping electromagnet (28) and at least one permanent clamping electromagnet (27).

4. A buckle folding device according to any one of the preceding Claims, **characterised in that** the support strips (13) are rotatably mounted in bearings (15) about their longitudinal axes (14).

5. A buckle folding device according to any one of the preceding Claims, **characterised in that** gas compression springs or helical compression springs, gas tension springs or helical tension springs, pneumatic operating cylinders or counterweights are used as the weight compensator (17) for the folding plate (12).

## Revendications

1. Dispositif de pliage à poches pour une plieuse à poches servant à plier des feuilles, qui est pourvu d'éléments de châssis (11) latéraux,
- comprenant une poche de pliage (12) avant laquelle sont situés, dans le sens d'introduction des feuilles (24), au moins trois rouleaux de pliage (23) montés sur le côté du châssis,
- comprenant deux barres porteuses (13) pour la poche de pliage (12) qui sont fixées de manière opposée sur les éléments de châssis (11) latéraux et
- comprenant des dispositifs de fixation permettant la fixation détachable de la poche de pliage (12) sur les barres porteuses (13) dans la position réglée de la poche de pliage (12), **caractérisé**
- **en ce que** la poche de pliage (12) est formée, au moins dans la zone de contact avec les barres porteuses (13), d'un matériau à action magnétique réciproque,
- **en ce que** les barres porteuses (13) sont pourvues d'électroaimants adhérents,
- **en ce que** les dispositifs de fixation comprennent une source de tension (25) et un interrupteur (26) pour l'excitation et la désexcitation des électroaimants adhérents (28, 27) et
- **en ce qu'**un compensateur de poids (17) agissant entre la poche de pliage (12) et au moins un élément de châssis (11) latéral et fixé (20, 21) sur eux est prévu pour la poche de pliage (12).

2. Dispositif de pliage à poches selon la revendication 1, **caractérisé en ce que** la poche de pliage (12) est formée, au moins dans la zone de contact avec les barres porteuses (13), d'un matériau ferromagnétique.

3. Dispositif de pliage à poches selon la revendication 1 ou 2, **caractérisé en ce que** les barres porteuses (13) sont pourvues d'au moins un électroaimant adhérent (28) et d'au moins un électroaimant adhérent permanent (27).

4. Dispositif de pliage à poches selon l'une des revendications précédentes, **caractérisé en ce que** les barres porteuses (13) sont supportées dans des paliers (15) d'une manière permettant une rotation autour de leur axe longitudinal (14).

5. Dispositif de pliage à poches selon l'une des revendications précédentes, **caractérisé en ce que** l'on utilise, en tant que compensateur de poids (17) pour la poche de pliage (12), des ressorts de pression à gaz ou à vis, des ressorts de traction à gaz ou à vis, des cylindres de travail pneumatiques ou des poids de compensation.
